# FASCICULE DE BREVET EUROPEEN

(11) **EP 1 378 656 B1**
(45) Date de publication et mention de la délivrance du brevet: **28.11.2007**
(21) Numéro de dépôt: 03291335.2
(22) Date de dépôt: 04.06.2003
(51) Int. Cl.: F02M 35/12, F16L 11/26

(54) **Conduit poreux avec film mince**
Poröses Rohr mit dünner Folienschicht
Porous pipe with a thin film layer

(30) Priorité: 05.07.2002 FR 0208441
(43) Date de publication de la demande: 07.01.2004
(73) Titulaire: WECOSTA, 59000 Roubaix (FR)
(72) Inventeur: Lepoutre, Henri, 59058 Roubaix (FR)
(74) Mandataire: Eidelsberg, Olivier Nathan

(56) Documents cités:
- EP-A- 1 170 499
- DE-A- 19 750 102
- US-A- 5 379 806

## Description

La présente invention concerne les conduits d'admission d'air, notamment l'air de combustion d'un moteur à combustion interne pour un véhicule automobile.

On connaît déjà dans l'art antérieur des conduits d'admission d'air ayant une paroi poreuse. Ces parois poreuses permettent d'obtenir de bonnes propriétés acoustiques car, contrairement aux conduits en matière plastique à parois raides et étanches, les résonances acoustiques de la colonne d'air délimitée par la paroi poreuse y sont fortement amorties. En effet, les pulsations présentes dans la colonne d'air aux fréquences de résonance peuvent se propager vers l'extérieur en traversant la paroi poreuse, ce qui affaiblit l'intensité des ventres de pression et de vitesse, voir par exemple DE 197 50 102 A.

Cependant, ces conduits d'admission d'air à parois poreuses de l'art antérieur présentent plusieurs inconvénients. Dans un premier temps, la paroi poreuse est perméable à l'air chaud qui se trouve par exemple sous le capot moteur. Cet air chaud qui arrive dans les cylindres après avoir traversé la paroi poreuse porte atteinte aux performances de puissance et/ou de couple du moteur. D'autre part, les conduits à parois poreuses de l'art antérieur présentent une certaine rugosité qui induit une perte de charge par frottement de l'air convoyé contre la paroi rugueuse. Enfin, pour permettre d'obtenir une étanchéité acceptable en immersion dans l'eau, il est nécessaire dans ces systèmes à conduits d'admission d'air de prévoir une manchette en matière plastique très large, ce qui est très défavorable du point de vue de l'acoustique, du style et du vieillissement thermique de la matière plastique, ou bien d'imprégner la matière fibreuse formant la paroi poreuse d'une résine fluorée, solution qui est compliquée et coûteuse d'un point de vue industriel et qui ne permet pas d'obtenir une étanchéité uniforme sur toutes les zones de la paroi du conduit.

La présente invention vise à palier les inconvénients des conduits à parois poreuses de l'art antérieur en proposant un conduit d'admission d'air ayant d'aussi bonnes propriétés acoustiques que les conduits à parois poreuses de l'art antérieur et qui pourtant est imperméable à tout fluide (air chaud ou eau) extérieur, présente une perte de charge minimum le long du conduit et est moins coûteux que les conduits acoustiques étanches de l'art antérieur.

Suivant l'invention, le conduit d'admission, notamment d'air pour un moteur à combustion interne, notamment d'un véhicule automobile, comportant une première paroi en un matériau poreux, est caractérisé en ce que
- il est prévu une pellicule ou film suffisamment mince pour ne pas avoir d'incidence d'un point de vue des caractéristiques acoustiques, et notamment ayant une masse surfacique inférieure à 100 g/m² , et
- la pellicule est fixée à la paroi poreuse de sorte qu' au moins une partie, notamment au moins 50 %, de la surface de la pellicule se trouvant en regard de la paroi poreuse n'y est pas fixée.

En prévoyant ainsi de larges zones de la surface de la pellicule qui ne sont pas fixées à la paroi poreuse, on s'assure que cette pellicule n'est pas plaquée intimement sur la paroi poreuse et qu'elle a donc une possibilité de mouvement sous l'effet des pulsations aériennes intérieures au conduit. Ainsi, par sa légèreté et surtout sa capacité de mouvement, cette pellicule offre un obstacle minimum à la propagation des ondes pulsées à travers la paroi poreuse. En quelque sorte, l'objectif est de limiter strictement le rôle de cette pellicule à celui d'une barrière aux fluides.

Suivant un mode de réalisation particulièrement peu coûteux et simple à réaliser, la pellicule est fixée à la paroi poreuse suivant un motif de points et/ou de lignes
par exemple, la pellicule peut être fixée à la paroi en des points d'un petit diamètre disposés selon un réseau, par exemple carré.

Suivant un autre exemple, la paroi poreuse et la pellicule sont fixées le long de lignes formant un motif, par exemple quadrillé.

Suivant un mode de réalisation particulièrement avantageux, et notamment dans le cas où le conduit est destiné à être utilisé en dépression, c'est-à-dire dans le cas où la pression à l'intérieur du conduit est plus petite qu'à l'extérieur du conduit, ce qui est par exemple le cas dans un conduit d'admission moteur, la pellicule ou film est placé à l'intérieur du conduit formé par la paroi poreuse. En effet, dans le cas contraire, le film est continuellement plaqué sur la paroi et forme ainsi un obstacle à la propagation des ondes puisqu'il n'est plus libre. En prévoyant cette pellicule en matière plastique à l'intérieur de la paroi poreuse, on s'assure en outre de protéger cette pellicule et donc son intégrité physique et par conséquent son caractère imperméable.

Suivant un mode de réalisation particulièrement avantageux, peu coûteux et facile à mettre au point industriellement, la fixation de la pellicule à la paroi poreuse se fait par soudure ou collage, notamment par soudure à ultrasons.

Au dessin donné uniquement à titre d'exemple d'un mode de réalisation de l'invention,
La figure 1 est une vue en coupe longitudinale d'un conduit suivant l'invention ; et
les figures 2a, 2b et 2c sont des exemples de motifs de fixation ou collage ou soudure de la paroi poreuse à la pellicule en matière plastique.

A la figure 1, un conduit 1 d'admission d'air d'un moteur à combustion interne achemine l'air de combustion pour le moteur à combustion interne. Ce conduit, de forme tubulaire à la figure, est constitué d'une première paroi tubulaire 2 en matériau poreux, c'est-à-dire ayant des pores laissant passer les fluides, et qui peut notamment être en les matières suivantes : mousse à cellules ouvertes, tissage, non tissés.

L'épaisseur de la paroi poreuse est généralement comprise entre 1mm et 3mm. Le diamètre de la paroi poreuse est d'environ 40 à 70 mm. Sur la face 3 interne de la paroi 2 tubulaire, il est fixé une pellicule 4 en matière plastique, notamment en polyéthylène, polypropylène, polyamide, polyester, ou autre. Cette pellicule en matière plastique a une épaisseur de 30 µm, par exemple. Cette épaisseur est suffisamment mince pour que la pellicule en matière plastique n'ait pas d'incidence sur les caractéristiques acoustiques de la combinaison de la paroi poreuse et de la pellicule en matière plastique, c'est-à-dire qu'elle a une masse surfacique suffisamment faible. La paroi poreuse est en général réalisée en une matière fibreuse, notamment en un non-tissé à fibres, synthétiques ou naturelles.

La pellicule 4 en matière plastique est fixée à l'intérieur contre la face interne de la paroi 2 poreuse. Elle pourrait également être fixée à l'extérieur de celle-ci, dans le cas d'un conduit en surpression ou à pression équilibrée.

La fixation se fait ici par soudure thermique suivant un réseau de points 5 de soudure ayant un diamètre par exemple de 3 mm, les points étant disposés selon un réseau carré de par exemple 10 mm. Dans cet exemple, plus de 90 % de la surface interface entre les deux parois sont libres de tout mouvement relatif. Par conséquent, les résonances acoustiques peuvent être amorties par la paroi poreuse, de la même manière que s'il n'y avait pas de pellicule en matière plastique. En outre, la pellicule en matière plastique permet d'une part d'éviter les pertes de charge liées au frottement contre les matières fibreuses et d'autre part assure une étanchéité vis-à-vis de l'air chaud extérieur, qui sans cela serait aspiré par le moteur. On obtient ainsi un moteur ayant un meilleur rendement.

Suivant d'autres modes de réalisation, les fixations par soudure ou par collage entre les deux parois peuvent se faire suivant des réseaux ayant des lignes 6 et notamment suivant un quadrillage rectangulaire en losange ou en carré. N'importe quelle autre forme de motifs peut être prévue du moment qu'une surface suffisante de l'interface entre les deux parois soit laissée libre de mouvement et notamment on pense qu'il convient qu'au moins sensiblement 50 % de cette surface interface soit laissée libre de mouvement.

## Revendications

1. Conduit (1) d'admission, notamment d'air pour un moteur à combustion interne, notamment d'un véhicule automobile, comportant une première paroi (2) en un matériau poreux,
**caractérisé en ce que**
- il est prévu une pellicule ou film (4) suffisamment mince pour ne pas avoir d'incidence d'un point de vue des caractéristiques acoustiques, et notamment ayant une masse surfacique inférieure à 100 g/m², et
- la pellicule (4) est fixée à la paroi (2) poreuse de sorte qu' au moins une partie, notamment au moins 50 %, de la surface de la pellicule se trouvant en regard de la paroi (2) poreuse n'y est pas fixée.

2. Conduit d'admission suivant la revendication 1, **caractérisé en ce que** la pellicule est fixée à la paroi poreuse suivant un motif de points (5) et/ou de lignes (6).

3. Conduit d'admission suivant la revendication 1 ou 2, **caractérisé en ce que** la pellicule est fixée à la paroi en des points d'un petit diamètre disposés selon un réseau, par exemple carré.

4. Conduit d'admission suivant la revendication 1, 2 ou 3, **caractérisé en ce que** la paroi poreuse et la pellicule sont fixées le long de lignes (6) formant un motif, par exemple quadrillé.

5. Conduit d'admission suivant l'une des revendications précédentes, **caractérisé en ce que** la pellicule ou film est placé à l'intérieur de la paroi poreuse.

6. Conduit d'admission suivant l'une des revendications précédentes, **caractérisé en ce que** la fixation de la pellicule à la paroi poreuse se fait par soudure ou collage, notamment par soudure à ultrasons.

7. Conduit d'admission suivant l'une des revendications précédentes, **caractérisé en ce que** la pellicule (4) est en polyéthylène, en polypropylène, en polyamide, en polyester ou autre matière plastique.

## Claims

1. Entry pipe (1), notably for entry of air for an internal combustion engine, notably of an automotive vehicle, having a first wall (2) made of a porous material,
whereby
- a film layer (4) is anticipated, being thin enough to not have an impact on the acoustic quality, and notably a surface density of less than 100g/m², and
- the film layer (4) is fixed to the porous wall (2) in such a way that at least a part, notably at least 50%, of the film's surface which is opposite the porous wall (2) is not fixed.

2. Entry pipe according to claim 1, whereby the film layer is fixed to the porous wall following a pattern of dots (5) and / or of lines (6).

3. Entry pipe according to claim 1 or 2, whereby the film layer is fixed to the porous wall at points of small diameter laid out following a grid, for example a square grid.

4. Entry pipe according to claim 1, 2 or 3, whereby the porous wall and the film layer are fixed along lines (6) forming a pattern, for example a squared pattern.

5. Entry pipe according to any of the preceding claims, whereby the film layer is placed inside the porous wall.

6. Entry pipe according to any of the preceding claims, whereby the fixing of the film layer to the porous wall is carried out by soldering or gluing, notably by ultrasonic soldering.

7. Entry pipe according to any of the preceding claims, whereby the film layer (4), is made from polyethylene, polypropylene, polyamide, polyester or other plastic material.

## Patentansprüche

1. Rohr (1) zum Zuleiten von insbesondere Luft für einen Verbrennungsmotor, insbesondere eines Kraftfahrzeugs, mit einer ersten Wand (2) aus porösem Material,
**dadurch gekennzeichnet, dass**
ein(e) Folie oder Film (4) vorgesehen ist, die/der ausreichend dünn ist, damit es hinsichtlich der akustischen Eigenschaften zu keiner Störung kommt, und die eine Oberflächenmasse unter 100g/m² aufweist, und
die Folie (4) an der porösen Wand (2) so befestigt ist, dass mindestens ein Teil, genauer gesagt mindestens 50% der Oberfläche der Folie, der sich der porösen Wand (2) gegenüber befindet, nicht an dieser befestigt ist.

2. Zuleitungsrohr nach Anspruch 1, **dadurch gekennzeichnet, dass** die Folie an der porösen Wand gemäß einer Punktestruktur (5) und/oder einer Linienstruktur (6) befestigt ist.

3. Zuleitungsrohr nach Anspruch 1 oder 2, **dadurch gekennzeichnet, dass** die Folie an der Wand an Punkten mit kleinem Durchmesser befestigt ist, die in einem Netz, beispielsweise einem Quadrat, angeordnet sind.

4. Zuleitungsrohr nach Anspruch 1, 2 oder 3, **dadurch gekennzeichnet, dass** die poröse Wand und die Folie entlang einer Struktur, beispielsweise eine karierte Struktur bildenden Linien (6), befestigt sind.

5. Zuleitungsrohr nach einem der vorangehenden Ansprüche, **dadurch gekennzeichnet, dass** die Folie oder der Film im Inneren der porösen Wand angeordnet ist.

6. Zuleitungsrohr nach einem der vorangehenden Ansprüche, **dadurch gekennzeichnet, dass** die Befestigung der Folie an der porösen Wand durch Schweißung oder Verklebung, insbesondere durch Ultraschallschweißung erfolgt.

7. Zuleitungsrohr nach einem der vorangehenden Ansprüche, **dadurch gekennzeichnet, dass** die Folie (4) aus Polyethylen, Polypropylen, Polyamid, Polyester oder einem anderen Kunststoff besteht.
